# EUROPÄISCHE PATENTSCHRIFT

(11) **EP 1 048 914 B1**
(45) Veröffentlichungstag und Bekanntmachung des Hinweises auf die Patenterteilung: **29.09.2004**
(21) Anmeldenummer: 00108502.6
(22) Anmeldetag: 19.04.2000
(51) Int. Cl.: F26B 13/16

(54) **Siebtrommelvorrichtung zum Trocknen von durchlässigen Warenbahnen**
Sieve drum drying apparatus for drying pervious material webs
Dispositif de séchage à tambour perforé pour séchage de bandes continues perméables

(30) Priorität: 29.04.1999 DE 19919757
(43) Veröffentlichungstag der Anmeldung: 02.11.2000
(73) Patentinhaber: Fleissner GmbH, 63329 Egelsbach (DE)
(72) Erfinder: Fleissner, Gerold, 6300 Zug (CH)
(74) Vertreter: Neumann, Gerd, Dipl.-Ing.

(56) Entgegenhaltungen:
- EP-A- 0 269 163
- EP-A- 0 465 769
- DE-A- 2 755 790
- GB-A- 883 497
- GB-A- 913 723
- US-A- 4 462 868

## Beschreibung

Die Erfindung bezieht sich auf eine Siebtrommelvorrichtung zum Trocknen von durchlässigen Warenbahnen insbesondere Textilgütern wie Gewebe, Gewirke, Tissue, Vliese od. dgl. mit einem Gehäuse, in dem wenigstens eine drehbar gelagerte Siebtrommel an- und dieser eine Pumpeneinrichtung wie Ventilator stirnseitig zugeordnet ist, die das gasförmige Trocknungsmedium aus dem Inneren der Siebtrommel absaugt und außerhalb der Siebtrommel wieder zuführt, wobei der Siebtrommel außerhalb eine ortsfeste mit einer Perforation versehene Siebdecke oder ein feststehender zylinderförmiger, siebförmiger Körper zur Strömungsvergleichmäßigung des anströmenden Trocknungsmediums zugeordnet ist.

Eine derartige Vorrichtung ist aus der EP-A-0 465 769 bekannt.

Siebtrommeltrockner sind in den unterschiedlichsten Konstruktionen bekannt. Der normale Aufbau geht z. B. aus der Gebrauchsmusterschrift G 87 00 837 hervor, wonach in Reihe vier Siebtrommeln nebeneinander angeordnet sind, und ober- und unterhalb dieser Reihe eine Siebdecke sich gerade erstreckt. Die Ventilatoren jeder Siebtrommel blasen sowohl nach oben als auch nach unten, so dass die umgewälzte Luft nach Durchströmung der Siebdecken auch den benachbarten Siebtrommeln zugeführt wird. Die Siebdecken können auch zentrisch um die Trommeln gebogen sein, wie es die DE-A-39 05 001 offenbart.

Neben der Siebtrommelreihenanordnung sind auch Trockner bekannt mit nur einer Siebtrommel. Hier ist z. B. die Konstruktion nach der DE-A-43 25 915 mit im rechten Winkel gebogener Siebdecke oder auch nach der DE-A-30 06 758 mit mehreren Siebtrommeln in einem Gehäuse mit kreissegmentförmig zugeordneten Siebdecken oder nach der DE-A-21 16 486 mit exakt zentrisch angeordneter Siebdecke an einer Vorrichtung wieder mit nur einer Siebtrommel zu nennen.

Bei der Siebtrommelvorrichtung nach der EP-A-0 465 769 soll die erste Siebtrommel einer Reihenanordnung mit einer Siebdecke versehen sein, die über ihre Breite mit einer unterschiedlichen Durchlässigkeit versehen ist, und zwar um über einen Teilbereich der Arbeitsbreite die Durchlässigkeit der Staudecke auf ein Maximum zu erhöhen. Damit soll beim Anlaufen der Maschine eine zunächst schmal zu laufende Warenbahn mit voller Kraft der zuströmenden Trocknungsluft auf der Siebtrommel gehalten sein. Es ist dabei auch an eine Lösung gedacht, zwei Siebdecken übereinander und gegeneinander verschieblich anzuordnen, und zwar seitlich entlang der Arbeitsbreite.

Die beste Lochdimensionierung, die optimale Luftdurchlässigkeit der Siebdecke ist durch den Erfahrungswert definiert. Wesentlich ist die durch die Siebdecke zu erreichende gleichmäßige Luftzuführung, die Voraussetzung ist für die notwendige Temperaturgleichmäßigkeit über die Arbeitsbreite. Es ist bekannt, dass die Luftdurchlässigkeit einer Warenbahn abhängig ist von dem Feuchtegrad der Warenbahn. Zur Verdeutlichung kann hier auf das Diagramm Nr. 1 verwiesen werden, in dem mehrere Kurven aufgezeichnet sind von Warenbahnen unterschiedlicher Feuchtegrade. Es ist dargestellt der Verlauf der steigenden Luftdurchlässigkeit v (m/s) bei unterschiedlichen an der Ware gemessenen Druckunterschieden Δp (mm WS).

Noch aufschlussreicher ist das Diagramm Nr. 2. Dort ist die Konstante ζ aus der Bernoullieschen Verlustgleichung Δp = ζ x ρ/2 x v² aufgetragen über den Winkel ϕ an der Siebtrommel (Trocknungswinkel an der Eintrommelanlage). Diese Konstante ζ fällt je höher der Trocknungsgrad ist. In der gleichen Weise steigt die Luftgeschwindigkeit v (m/s) durch die Ware mit zunehmendem Winkel ϕ an der Trommel. Diese physikalischen Daten sind bekannt, sie werden aber an der Konstruktion der die Siebtrommel umgebenden Haube nicht berücksichtigt.

Der Erfindung wird die Aufgabe gestellt, den bekannten Siebtrommeltrockner zu optimieren. Es soll versucht werden, die Tatsache der schlechteren Luftdurchlässigkeit der nassen Ware und gleichfalls der besseren Luftdurchlässigkeit der trockneren Ware beim Trocknungsvorgang bzw. an der Haubenkonstruktion zu berücksichtigen.

Zur Lösung der gestellten Aufgabe wird vorgeschlagen, die feststehende Siebdecke über ihre Länge im Gehäuse, also in Transportrichtung des Textilgutes gesehen mit einer fortschreitend mehr offene Flächen/Flächeneinheit enthaltenen Perforation zu versehen.

Allein durch diese Konstruktion des die Siebtrommel innerhalb der Haube umgebenden Siebbleches wird die Zuführung der Trocknungsluft an jede Stelle der sich drehenden Siebtrommel mengenmäßige derart gesteuert, dass die vom Ventilator zur Verfügung gestellte und um die Siebtrommel vor dem Siebblech gleichmäßig verteilte Luft an der jeweiligen Stelle des tatsächlichen Trocknungszustandes auch durch die Ware dringen kann. Hier ist auf das Diagramm Nr. 3 zu verweisen, aus dem die tatsächliche Luftgeschwindigkeit v durch die Ware in Abhängigkeit des Trocknungszustandes hervorgeht. Durch die Konstruktion der Siebdecke wird die maximal erreichbare Luftgeschwindigkeit durch die Ware optimal in Abhängigkeit des Umfangswinkels 0° am Einlauf bis 270° am Auslauf der Ware, in Abhängigkeit des Trocknungszustandes möglich gemacht.

Das Siebtrommelsystem hat den Vorteil, dass sowohl in der Trommel (Absaugung) als auch in der Haube (Zuführung) jeweils konstante, d. h. vom Umfangswinkel der Trommel unabhängige Druckverhältnisse herrschen. Durch die erfindungsgemäße Maßnahme besteht nicht mehr die Gefahr des Einsaugens von Luft in oder Abblasens von Luft aus der Haube aufgrund eines lokalen Luftunterdrucks (Luftunterschuss) oder eines lokalen Luftüberdruckes (Luftüberschuss). Dies kann nämlich entstehen, wenn am Einlauf des Siebtrommeltrockners die vom Ventilator gleichmäßig zugeführte Luft nicht durch die nasse Ware dringen kann und damit durch den Schlitz zwischen der sich drehenden Siebtrommel und dem Siebblech als Falschluft verloren gehen muss. Der umgekehrte Fall tritt dann ein am Auslauf der Siebtrommelgesamtkonstruktion, wo die Ware aufgrund des Trocknungszustandes luftdurchlässiger ist und der Unterdruck in der Siebtrommel so groß ist, dass er Luft durch den oben definierten Schlitz zusätzlich zu der zur Verfügung gestellten Trocknungsluft ansaugen muss. Aufgrund dieser Tatsache kann auch eine unerwünschte Luftströmung in Umfangsrichtung der Trommel entstehen, die somit vermieden ist. Ein weiterer sehr wesentlicher Vorteil dieser erfindungsgemäßen Maßnahme besteht in der besseren Energieausnutzung.

Die Konstruktion des Siebbleches kann unterschiedlicher Art sein. Mit Vorteil können die Perforationslöcher über die Fläche der Siebdecke einen gleichbleibenden Durchmesser aufweisen, jedoch der Abstand der Löcher fortschreitend vom Eingangsbereich bis zum Austritt des Trockners kleiner werden.

Da über die Länge des Siebbleches das Siebblech aus wirtschaftlichen Gründen nicht kontinuierlich mit sich änderndem Abstand gelocht werden kann, ist es sinnvoll, die Siebdecke über die Länge der Vorrichtung in einzelne Abschnitte aufzuteilen und in jedem Abschnitt eine Siebdecke mit gleichbleibendem freien Luftdurchtrittsquerschnitt anzuordnen, jedoch ggf. den in Transportrichtung des Textilgutes folgenden Siebdeckenabschnitt mit einem höheren freien Luftdurchtrittsquerschnitt zu versehen. Das gleiche Ziel kann auch mit zwei parallel zueinander angeordneten, gegeneinander verschiebbaren Siebblechen erreicht werden.

Eine Vorrichtung der erfindungsgemäßen Art ist in der Zeichnung beispielhaft dargestellt. Es zeigen:
- Fig. 1: eine übliche Siebtrommelkonstruktion einer Reihenanordnung in einem Schnitt längs durch eine Trommel,
- Fig. 2: eine Siebtrommelkonstruktion mit nur einer Trommel in einem Schnitt quer durch die Trommel und
- Fig. 3: ein Schnitt ähnlich der Fig. 2 mit schematisch angedeuteter Siebdeck mit ihren unterschiedlichen Lochungen über ihre Länge.

Eine übliche Siebtrommelvorrichtung besteht aus einem etwa rechteckigen Gehäuse 1, das durch eine Zwischenwand 2 in einen Behandlungsraum 3 und einen Ventilatorraum 4 unterteilt ist. Im Behandlungsraum 3 ist die Siebtrommel 5 und konzentrisch zu dieser im Ventilatorraum 4 hinter einem Düsenstern 13 ein Ventilator 6 drehbar gelagert. Selbstverständlich kann der Ventilatorraum auch in einem von dem Siebtrommelgehäuse 1 abgetrennten, hier nicht dargestellten, gesonderten Ventilatorgehäuse angeordnet sein. Dies ist z. B. bei den Siebtrommelkonstruktionen nach den Fig. 2 und 3 der Fall. Jedenfalls setzt der Ventilator das Innere der Trommel 5 unter Saugzug.

Gemäß der Fig. 1 sind ober- und unterhalb des Ventilators 6 jeweils Heizaggregate 7 angeordnet, die aus mit Heizmedium durchflossenen Rohren bestehen. Ober- und unterhalb der Siebtrommel 5 ist im Behandlungsraum 3 eine Siebdecke 10 angeordnet, die für den Stau und damit für die über die Arbeitsbreite gleichmäßige Verteilung der vom Ventilator 6 anströmenden Luft vor der Trommel 5 sorgen soll. Die Siebdecke 10 begrenzt den die Siebtrommel umgebenden Luftzuströmbereich, der im Falle der Fig. 2 und 3 auch als Haube bezeichnet werden kann. Die Siebtrommel ist in dem nicht vom Textilgut bedeckten Bereich innen von einer an der Achse 14 gehaltenen Innenabdeckung 8 gegen den Saugzug abgedeckt. Die Trommel 5 ist außen von einem feinmaschigem Sieb 9 umschlungen, das an der Stirnseite der Trommel an den beiden Böden 11, 12 gespannt gehalten ist.

In der Fig. 2 ist eine sogenannte Hightech-Siebtrommelanlage angedeutet, wo die nur eine Siebtrommel 14 von einer Haube 13 umgeben ist, der von einem externen, nicht dargestellten Ventilator die die Siebtrommel 14 durchströmende Trocknungsluft 16 zugeführt ist. Die Siebdecke 10' umgibt die Siebtrommel 14 konzentrisch und begrenzt damit die Haube 13 in Richtung der Siebtrommel 14. In dem nicht vom Textilgut 17 umschlungenen Bereich ist die Siebtrommel 14 gegen den Saugzug durch ein Innenblech 15 abgedeckt.

In Fig. 3 ist lediglich die Siebtrommel 14, die hier im Gegenuhrdrehsinn umläuft, und die ihr zugeordnete Siebdecke 10' dargestellt. Die Siebdecke 10' ist über ihre Länge in mehrere Felder aufgeteilt, die jeweils eben hergestellt und an der Haube 13 rund um die Trommel 14 segmentförmig befestigt sind. Ein Feld 1 - 6 umfasst etwa drei Segmente. Die Perforation aller Segmente zeigt in Lochreihen Löcher 18 mit gleichem Durchmesser. Unterschiedlich in den Feldern 1 - 6 ist der Abstand der Lochreihen. Zu Beginn des Trocknungsvorganges bei Feld 1 ist der Abstand der Lochreihen so gewählt, dass nur eine geringere Luftmenge durch die offene Fläche dringen kann. Zu Beginn des Trockenvorganges, also wenn die Warenbahn noch viel Feuchtigkeit hat, ist der Widerstand für die Durchströmung noch groß, weniger Luft ist für den Trockenvorgang notwendig bzw. wird durch die Warenbahn strömen. Aber schon bei Feld 2 sind die Perforationsreihen dichter angeordnet und so fort für Feld 3 bis zum Feld 6, wo die Perforationslöcher eine größtmögliche freie Durchtrittsfläche schaffen, aufgrund eines möglichst geringen Stegabstandes. Aufgrund dieser Siebdeckenkonstruktion 10' ist gewährleistet, dass der Siebtrommel 14 je nach Trocknungsgrad exakt so viel Luft zugeführt ist, wie auch aufgrund des Feuchtzustandes durch die Warenbahn geführt und durch die Trommel angesaugt werden kann. Es entsteht keine Falschluft quer durch den Schlitz zwischen sich drehender Trommel und ortsfest an der Haube befestigter Siebdecke, und es entsteht auch keine Luftströmung in Umfangsrichtung der Trommel. Die Folge ist eine optimale Energieausnutzung.

In den Figuren 2 und 3 ist eine Siebtrommelkonstruktion mit nur einer Trommel 14 dargestellt. Die die Trommel 14 kreisförmig umgebende Siebdecke 10' ist in Segmente aufgeteilt, und diese sind mit unterschiedlichen Perforierungen versehen. Dieses Prinzip ist auch an einem Trockner mit mehreren Trommeln, die z. B. gemäß der Konstruktion nach Fig. 1 in Reihe angeordnet sind, anwendbar: Zu Beginn des Trockenvorganges ist dann eine insgesamt gerade angeordnete Siebdecke mit geringerem freien Luftdurchtritt anzuordnen und gegen Ende des Trockenvorganges eine Siebdecke, deren Luftdurchtrittsmöglichkeit höher ist. Die jeder Siebtrommel 5 stirnseitig zugeordneten Ventilatoren 6 können dann entweder kleiner oder größer je nach der Anordnung im Trockner oder im Durchmesser gleich, aber mit geringer oder höherer Drehzahl angetrieben werden.

## Patentansprüche

1. Vorrichtung zum Trocknen von durchlässigen Warenbahnen insbesondere Textilgütern wie Gewebe, Gewirke, Tissue, Vliese od. dgl. mit einem Gehäuse, in dem wenigstens eine drehbar gelagerte Siebtrommel an- und dieser eine Pumpeneinrichtung wie Ventilator stirnseitig zugeordnet ist, die das gasförmige Trocknungsmedium aus dem Inneren der Siebtrommel absaugt und außerhalb der Siebtrommel wieder zuführt, wobei der Siebtrommel außerhalb eine ortsfeste mit einer Perforation versehene Siebdecke oder ein feststehender zylinderförmiger, siebförmiger Körper zur Strömungsvergleichmäßigung des anströmenden Trocknungsmediums zugeordnet ist, **dadurch gekennzeichnet, dass** die feststehende Siebdecke (10, 10') über ihre Länge im Gehäuse (1, 13), also in Transportrichtung des Textilgutes (17) gesehen mit einer fortschreitend mehr offene Flächen/Flächeneinheit enthaltenen Perforation (18) versehen ist.

2. Vorrichtung nach Anspruch 1, **dadurch gekennzeichnet, dass** die Perforationslöcher (18) über die Fläche der Siebdecke (10, 10') einen gleichbleibenden Durchmesser aufweisen, jedoch der Abstand (Feld 1 - 6) der Löcher fortschreitend vom Eingangsbereich bis zum Austritt des Trockners kleiner wird.

3. Vorrichtung nach Anspruch 1 oder 2, **dadurch gekennzeichnet, dass** die Reihen (Feld 1 - 6) der mit gleichbleibendem Abstand nebeneinander angeordneten Perforationslöcher (18) fortschreitend vom Eingangsbereich bis zum Austritt des Trockners dichter hintereinander angeordnet sind.

4. Vorrichtung nach einem der vorhergehenden Ansprüche, **dadurch gekennzeichnet, dass** die Siebdecke (10') über ihre Länge in einzelne Abschnitte (Feld 1 - 6) aufgeteilt ist und in jedem Abschnitt (Feld 1 - 6) eine Siebdecke (10') mit gleichbleibendem freien Luftdurchtrittsquerschnitt angeordnet ist, jedoch der in Transportrichtung des Textilgutes (17) folgende Siebdeckenabschnitt mit einem höheren freien Luftdurchtrittsquerschnitt versehen ist.

5. Vorrichtung nach Anspruch 4, **dadurch gekennzeichnet, dass** ein Feld aus mehreren gleich perforierten Segmenten zusammengesetzt ist.

6. Vorrichtung nach Anspruch 1, **dadurch gekennzeichnet, dass** eine erste Siebdecke über ihre Länge im Gehäuse mit einer gleichbleibenden Lochung, mit einer gleichbleibenden Luftdurchlässigkeit versehen ist, aber zusätzlich eine zweite parallel zur ersten verlaufende, ggf. verschiebbar gelagerte Siebdecke quer über die Arbeitsbreite vorgesehen ist, die mit ihrer ggf. anderen Lochstruktur für eine teilweise Abdeckung der Löcher der ersten Siebdecke im Eingangsbereich des Trockners vorgesehen ist.

## Claims

1. Apparatus for drying permeable continuous webs, more especially textile materials such as textile fabrics, knitted fabrics, woven fabrics, non-woven fabrics or similar, said apparatus having a housing, in which at least one rotatably mounted screen drum is disposed and, associated therewith, a pumping device, such as a fan, at the front end, said pumping device sucks out the gaseous drying medium from the interior of the screen drum and supplies it back to the screen drum from the outside, wherein a permanently installed screen cover provided with a perforation or a stationary cylinder-shaped, screen-shaped body is associated with the screen drum externally for equalising the flow of the in-coming drying medium, **characterised in that** the stationary screen cover (10, 10') is provided over its length in the housing (1, 13), that is when viewed in the conveying direction of the textile materials (17), with a perforation (18), which contains progressively more open faces/ unit area.

2. Apparatus according to claim 1, **characterised in that** the perforation holes (18) have a constant diameter over the face of the screen cover (10,10'), however the distance between the holes (field 1 - 6) becomes progressively smaller from the input region as far as the outlet of the drier.

3. Apparatus according to claim 1 or 2, **characterised in that** the rows (field 1 - 6) of perforation holes (18), which are disposed adjacent each other at a constant spacing, are disposed one behind the other progressively denser from the input region as far as the outlet of the drier.

4. Apparatus according to one of the preceding claims, **characterised in that** the screen cover (10') is divided over its length into individual portions (field 1 - 6) and one screen cover (10') with constant free cross-section of ventilating passage is disposed in each portion (field 1 - 6), however the following screen cover portion, when viewed in the conveying direction of the textile materials (7), is provided with an increased free cross-section of ventilating passage.

5. Apparatus according to claim 4, **characterised in that** one field is assembled from a plurality of identically perforated segments.

6. Apparatus according to claim 1, **characterised in that** a first screen cover is provided with a constant perforation over its length in the housing, with constant permeability to air, but in addition a second screen cover, which extends parallel to the first screen cover and, where applicable, is mounted so as to be displaceable, is provided transversely over the working width, which second screen cover, with its, where applicable, other perforation structure is provided for a partial covering of the holes of the first screen cover in the input region of the drier.

## Revendications

1. Dispositif de séchage d'étoffes transparentes, et notamment de matières textiles comme des tissus, tricots, voiles ou apparentés, avec un boîtier dans lequel a été raccordé au moins un tambour perforé capable de pivoter , un système de pompage comme un ventilateur, qui aspire le moyen de séchage gazeux à partir de l'intérieur d'un tambour perforé et le réachemine à l'extérieur du tambour perforé, ayant été raccordé frontalement audit tambour perforé, une couverture perforée stationnaire ou un corps fixe cylindrique en forme de tamis ayant également été raccordé(e) au tambour perforé, à l'extérieur, pour une répartition homogène de l'écoulement du moyen de séchage incident, et **caractérisé en ce que** la couverture perforée (10, 10') a été dotée, sur sa longueur à l'intérieur du boîtier (1, 13), autrement dit dans la direction de transport de la matière textile (17), d'une perforation contenant des surfaces / une unité de surface de plus en plus ouverte(s).

2. Dispositif selon la revendication 1, **caractérisé en ce que** les trous de perforation (18) ont un diamètre constant sur toute la surface de la couverture perforée (10, 10'), mais l'écartement (champ 1 - 6) entre les trous s'amenuise de plus en plus de la zone d'entrée vers la zone de sortie du séchoir.

3. Dispositif selon la revendication 1 ou 2, **caractérisé en ce que** les rangées (champ 1 - 6) de trous de perforation (18) disposés les uns à côté des autres, avec un écartement constant, sont de plus en plus proches les unes des autres, de la zone d'entrée vers la zone de sortie du séchoir.

4. Dispositif selon une des revendications précédentes, **caractérisé en ce que** la couverture perforée (10')a été divisée, sur toute sa longueur, en segments distincts (champ 1 - 6) et **en ce qu'**une couverture perforée (10') à section transversale de passage de l'air libre et homogène, mais le segment de couverture perforée suivant dans la direction de transport de la matière textile (17) a été doté d'une section transversale de passage de l'air libre plus élevée.

5. Dispositif selon la revendication 4, **caractérisé en ce que** un champ est composé de plusieurs segments à perforations identiques.

6. Dispositif selon la revendication 1, **caractérisé en ce qu'**une première couverture perforée a été dotée, sur sa longueur à perforation constante située à l'intérieur du boîtier, d'une perméabilité constante à l'air, mais une deuxième couverture perforée capable de coulisser le cas échéant et parallèle à la première a été prévue transversalement sur toute la largeur de travail, couverture perforée qui, avec sa structure perforée différente le cas échéant, a été prévue pour couvrir partiellement les trous de la première couverture perforée dans la zone d'entrée du séchoir.
